# EUROPÄISCHE PATENTSCHRIFT

(11) **EP 0 937 218 B1**
(45) Veröffentlichungstag und Bekanntmachung des Hinweises auf die Patenterteilung: **27.09.2000**
(21) Anmeldenummer: 97945787.6
(22) Anmeldetag: 24.10.1997
(51) Int. Cl.: F22B 37/10, F22B 29/06

(54) **VERFAHREN ZUM BETREIBEN EINES DURCHLAUFDAMPFERZEUGERS UND DURCHLAUFDAMPFERZEUGER ZUR DURCHFÜHRUNG DES VERFAHRENS**
METHOD APPLICABLE TO A CONTINUOUS STEAM GENERATOR, AND THE STEAM GENERATOR NEEDED FOR APPLYING SAME
PROCEDE APPLICABLE AVEC UN GENERATEUR DE VAPEUR EN CONTINU, ET LE GENERATEUR DE VAPEUR NECESSAIRE A L'APPLICATION DE CE PROCEDE

(30) Priorität: 06.11.1996 DE 19645748
(43) Veröffentlichungstag der Anmeldung: 25.08.1999
(73) Patentinhaber: SIEMENS AKTIENGESELLSCHAFT, 80333 München (DE)
(72) Erfinder: KASTNER, Wolfgang, D-91074 Herzogenaurach (DE); KÖHLER, Wolfgang, D-90562 Kalchreuth (DE); WITTCHOW, Eberhard, D-91054 Erlangen (DE)
(86) Internationale Anmeldenummer: DE9702479
(87) Internationale Veröffentlichungsnummer: WO9820280

(56) Entgegenhaltungen:
- DE-A- 2 032 891
- FR-A- 1 288 755
- KRAL R ET AL: "VERSUCHE MIT EINEM SENKRECHT BEROHRTEN BENSON -VERDAMPFER IN EINEM 160-T/H-DAMPFERZEUGER" VGB KRAFTWERKSTECHNIK, Bd. 73, Nr. 9, 1.September 1993, Seiten 793-797, XP000396381
- H.JUZI, A.SALEM UND W.STOCKER: "Zwangdurchlaufkessel für Gleitdruckbetrieb mit vertikaler Brennkammerberohrung" VGB KRAFTWERKSTECHNIK., Nr. 4, April 1984, ESSEN DE, Seiten 292-302, XP002054983

## Beschreibung

Die Erfindung bezieht sich auf ein Verfahren zum Betreiben eines Durchlaufdampferzeugers mit einer Brennkammer, deren Umfassungswand aus miteinander gasdicht verschweißten, vertikal angeordneten Verdampferrohren gebildet sind, wobei die Verdampferrohre von einem Strömungsmedium durchströmt werden. Sie bezieht sich weiter auf einen Durchlaufdampferzeuger zur Durchführung des Verfahrens.

Ein derartiger Dampferzeuger ist aus dem Aufsatz "Verdampferkonzepte für Benson-Dampferzeuger" von J. Franke, W. Köhler und E. Wittchow, veröffentlicht in VGB Kraftwerkstechnik 73 (1993), Heft 4, S. 352-360, bekannt. Bei einem Durchlaufdampferzeuger führt die Beheizung der die Brennkammer oder den Gaszug bildenden Verdampferrohre - im Gegensatz zu einem Naturumlauf- oder Zwangsumlaufdampferzeuger mit nur teilweiser Verdampfung des im Umlauf geführten Wasser-Dampf-Gemisches - zu einer Verdampfung des Strömungsmediums in den Verdampferrohren in einem einmaligen Durchlauf. Die Verdampferrohre des Durchlaufdampferzeugers können dabei vertikal oder spiralförmig und damit geneigt angeordnet sein.

Ein Durchlaufdampferzeuger unterliegt im Gegensatz zu einem Naturumlaufdampferzeuger keiner Druckbegrenzung, so daß Frischdampfdrücke weit über dem kritischen Druck von Wasser (Pₖᵣᵢₜ = 221 bar) - wo es nur noch einen geringen Dichteunterschied gibt zwischen flüssigkeitsähnlichem und dampfähnlichem Medium - möglich sind. Ein hoher Frischdampfdruck begünstigt einen hohen thermischen Wirkungsgrad und somit niedrige CO₂-Emissionen eines fossil beheizten Kraftwerks. Ein Durchlaufdampferzeuger, dessen Gaszug aus vertikal angeordneten Verdampferrohren aufgebaut ist, ist gegenüber einer spiralförmigen Ausführung kostengünstiger herzustellen. Durchlaufdampferzeuger mit vertikaler Berohrung haben weiterhin gegenüber solchen mit geneigten oder spiralförmig steigend angeordneten Verdampferrohren niedrigere wasserdampfseitige Druckverluste.

Ein Durchlaufdampferzeuger mit einer Brennkammer, deren Umfassungswand aus miteinander gasdicht verschweißten vertikal angeordneten Verdampferrohren gebildet ist, ist aus der DE 43 33 404 A1 bekannt.

Ein besonderes Problem stellt die Auslegung der Gaszug- oder Brennkammerwand des Durchlaufdampferzeugers im Hinblick auf die dort auftretenden Rohrwand- oder Materialtemperaturen dar. Im unterkritischen Druckbereich bis etwa 200 bar wird die Temperatur der Brennkammerwand im wesentlichen von der Höhe der Sättigungstemperatur des Wassers bestimmt, wenn eine Benetzung der Heizfläche im Verdampfungsgebiet sichergestellt werden kann. Dies wird beispielsweise durch die Verwendung von Verdampferrohren erzielt, die auf ihrer Innenseite eine Oberflächenstruktur aufweisen. Dazu kommen insbesondere innenberippte Verdampferrohre in Betracht, deren Einsatz in Durchlaufdampferzeugern beispielsweise aus der Europäischen Patentschrift 0 503 116 bekannt ist. Diese sogenannten Rippenrohre, d. h. Rohre mit einer berippten Innenoberfläche, haben einen besonders guten Wärmeübergang von der Rohrinnenwand zum Strömungsmedium.

Im Druckbereich von etwa 200 bis 221 bar sinkt der Wärmeübergang von der Rohrinnenwand zum Strömungsmedium stark ab, so daß die Massenstromdichte des Strömungsmediums entsprechend hoch gewählt werden muß, um eine ausreichende Kühlung der Verdampferrohre zu gewährleisten. Dazu muß in den Verdampferrohren von Durchlaufdampferzeugern, die mit Drücken von etwa 200 bar und darüber betrieben werden, die Massenstromdichte höher gewählt werden als bei Durchlaufdampferzeugern, die mit Drücken unterhalb von 200 bar betrieben werden. Aus einer derartig erhöhten Massenstromdichte resultiert jedoch auch ein höherer Reibungsdruckverlust in den Verdampferrohren. Infolge dieses höheren Reibungsdruckverlustes geht besonders bei kleinen Rohrinnendurchmessern die vorteilhafte Eigenschaft der Senkrechtberohrung verloren, daß bei Mehrbeheizung eines einzelnen Verdampferrohres auch dessen Durchsatz steigt. Da für einen hohen thermischen Wirkungsgrad und niedrige CO₂-Emissionen eines Kraftwerks jedoch Dampfdrücke über 200 bar erforderlich sind, ist es notwendig, auch in diesem Druckbereich einen guten Wärmeübergang von der Rohrinnenwand auf das Strömungsmedium sicherzustellen. Daher werden Durchlaufdampferzeuger mit senkrecht berohrter Brennkammerwand üblicherweise mit verhältnismäßig hohen Massenstromdichten betrieben. Hierzu wird in der Veröffentlichung "Thermal Engineering", I.E. Semenovker, Vol. 41, No. 8, 1994, Seiten 655 bis 661, sowohl für gas- als auch für kohlebefeuerte Durchlaufdampferzeuger eine Massenstromdichte bei 100% Last einheitlich mit etwa 2000 kg/m²s angegeben. Weiterhin ist aus der DE-A-20 32 891 ein kreuzgezogenes Dampferzeugerrohr bekannt, das durch die Ausführung seiner Innenwand die Beibehaltung des Kernsiedens des Arbeitsmittels unterstützt und den kritischen Wärmefluß wesentlich heraufsetzt.

Der Erfindung liegt die Aufgabe zugrunde, ein Verfahren zum Betreiben eines Durchlaufdampferzeugers der oben genannten Art anzugeben, mit dem bei sicherer und zuverlässiger Kühlung der Verdampferrohre ein besonders niedriger Reibungsdruckverlust und somit ein besonders hoher Wirkungsgrad erreichbar ist. Zudem soll ein für die Durchführung dieses Verfahrens besonders geeigneter Durchlaufdampferzeuger angegeben werden.

Bezüglich des Verfahrens wird diese Aufgabe erfindungsgemäß gelöst, indem die Massenstromdichte m des Strömungsmediums in Abhängigkeit von der auf die Verdampferrohre einwirkenden Wärmestromdichte q annähernd auf einen Stellwert gemäß der Beziehung${\text{m = 200 + 8,42 • 10}}^{\text{12}} {\text{• q}}^{\text{3}} {\text{• [d/(d - 2s)]s}}^{\text{2}} {\text{• T}}_{\text{max}} {\text{}}^{\text{-5}}$ gehalten wird. Dabei ist die Wärmestromdichte q auf der Rohraußenseite in kW/m² einzusetzen, um die Massenstromdichte m in kg/m² • s zu erhalten. Ferner bedeuten:
d der Außendurchmesser der Verdampferrohre in Metern,
s die Rohrwandstärke der Verdampferrohre in Metern und
Tₘₐₓ die für das Rohrmaterial charakteristische zulässige Maximaltemperatur in °C. und
q die Wärmestromdichte in kW/m² einzusetzen ist, wobei der einzusetzende Wert für die Wärmestromdichte das Produkt aus der mittleren Wärmestromdichte mit einem Sicherheitsfaktor ist.

Die Erfindung geht dabei von der Überlegung aus, daß beim Betrieb des Durchlaufdampferzeugers eine sichere und zuverlässige Kühlung der Verdampferrohre bei einem besonders niedrigen Reibungsdruckverlust gewährleistet ist, indem zwei sich prinzipiell widersprechende Bedingungen in geeigneter Weise erfüllt werden. Einerseits ist die mittlere Massenstromdichte in den Verdampferrohren möglichst niedrig zu wählen. Dadurch kann erreicht werden, daß einzelne Verdampferrohre, denen aufgrund nicht vermeidbarer Beheizungsunterschiede mehr Wärme zugeführt wird als anderen Verdampferrohren, von einem höheren Massenstrom durchflossen werden, als durchschnittlich beheizte Verdampferrohre. Diese vom Trommelkessel bekannte Naturumlaufcharakteristik führt am Austritt der Verdampferrohre zu einer Vergleichmäßigung der Dampftemperatur und damit der Rohrwandtemperaturen.

Andererseits ist die Massenstromdichte in den Rohren derart hoch zu wählen, daß eine sichere Kühlung der Rohrwand gewährleistet ist und zulässige Materialtemperaturen nicht überschritten werden. Auf diese Weise werden hohe lokale Überhitzungen des Rohrmaterials und die daraus resultierenden Schäden (Rohrreißer) vermieden. Wesentliche Einflußgrößen für die Materialtemperatur sind außer der Temperatur des Strömungsmediums die äußere Beheizung der Rohrwand und der Wärmeübergang von der inneren Rohrwand an das Strömungsmedium oder Fluid. Damit besteht ein Zusammenhang zwischen dem inneren Wärmeübergang, der von der Massenstromdichte beeinflußt wird, und der äußeren Beheizung der Rohrwand.

Unter Berücksichtigung dieser Randbedingungen ergibt die genannte Beziehung eine besonders günstige Massenstromdichte in den Verdampferrohren, die sowohl eine günstige Durchflußcharakteristik (Naturumlaufcharakteristik) als auch eine sichere Kühlung der Verdampferrohre und somit die Einhaltung der zulässigen Materialtemperaturen gewährleistet. Als Kriterium bei der Ermittlung einer besonders günstigen Massenstromdichte geht dabei ein, daß bei einer vorgebbaren äußeren Beheizung der Rohrwand die Materialtemperatur der Rohrwand einerseits nur geringfügig, andererseits aber mit Sicherheit unterhalb des zulässigen Werts liegen sollte. Dabei ist die physikalische Erscheinung zu beachten, daß im kritischen Druckbereich von etwa 200 bis 221 bar der Wärmeübergang von der inneren Rohrwand an das Strömungsmedium am ungünstigsten ist. Als Resultat umfangreicher Untersuchungen ergibt sich dabei, daß die höchste Materialbeanspruchung dann erreicht wird, wenn im Verdampfungsgebiet bei etwa 200 bis 221 bar eine verhältnismäßig niedrige Massenstromdichte mit der größten vorkommenden Wärmestromdichte kombiniert wird. Dies ist beispielsweise in demjenigen Bereich der Brennkammer der Fall, in dem die Brenner angeordnet sind. Wenn danach die Verdampfung beendet ist und die Dampfüberhitzung beginnt, sinkt die Materialbeanspruchung der Verdampferrohre einer Brennkammerwand wieder ab. Grund hierfür ist, daß bei üblicher Brenneranordnung und üblichem Verbrennungsablauf auch die Wärmestromdichte abnimmt.

Zur Ermittlung eines besonders günstigen Stellwertes für die Massenstromdichte m wird zweckmäßigerweise für die zulässige Maximaltemperatur Tₘₐₓ ein nach der Beziehung${\text{T}}_{\text{max}} {\text{= T}}_{\text{krit}} \text{+ 6σ/(β • E)}$ ermittelter Wert zugrundegelegt. Dabei ist Tₖᵣᵢₜ die Temperatur des Strömungsmediums bei kritischem Druck in °C. Ferner bedeuten σ die zulässige Spannung in N/mm², β der thermische Ausdehnungskoeffizient in 1/K und E der Elastizitätsmodul in N/mm² des Materials der Verdampferrohre. Bei der Ermittlung der zulässigen Maximaltemperatur Tₘₐₓ wird dabei davon ausgegangen, daß die Umfassung- oder Brennkammerwand des Durchlaufdampferzeugers eine mittlere Temperatur aufweist, die dem Mittelwert der zulässigen Maximaltemperatur Tₘₐₓ und der Temperatur des Strömungsmediums bei kritischem Druck Tₖᵣᵢₜ entspricht. Daraus errechnet sich die maximal auftretende Wärmespannung zu${\text{σ}}_{\text{max}} \text{=} \frac{{\text{T}}_{\text{max}} {\text{-T}}_{\text{krit}}}{\text{2}} \text{β • E.}$

Diese maximal auftretende Wärmespannung sollte bei der Auslegung des Durchlaufdampferzeugers entsprechend dem ASME-Code mit dem dreifachen Wert der für das Rohrmaterial zulässigen Spannung σ abgesichert werden. Daraus resultiert unmittelbar der für die zulässige Maximaltemperatur Tₘₐₓ zugrundezulegende Wert.

Aus diesen Auslegungsprinzipien ergibt sich, daß beim Betrieb eines Durchlaufdampferzeugers, dessen Verdampferrohre aus dem Material 13 CrMo44 gefertigt sind, zweckmäßigerweise für die zulässige Maximaltemperatur Tₘₐₓ ein Wert von etwa Tₘₐₓ = 515°C zugrundegelegt wird. Beim Betrieb eines Durchlaufdampferzeugers hingegen, dessen Verdampferrohre aus dem Material HCM12 gefertigt sind, wird vorteilhafterweise als zulässige Maximaltemperatur Tₘₐₓ ein Wert von etwa Tₘₐₓ = 590°C zugrundegelegt.

Bezüglich des zur Durchführung dieses Verfahrens besonders geeigneten Durchlaufdampferzeugers wird die genannte Aufgabe gelöst, indem der Durchlaufdampferzeuger bei einer auf die Verdampferrohre einwirkenden Wärmestromdichte q für eine Massenstromdichte m gemäß der Beziehung${\text{m = 200 + 8,42 • 10}}^{\text{12}} {\text{• q}}^{\text{3}} {\text{• [d/(d - 2s)]s}}^{\text{2}} {\text{• T}}_{\text{max}} {\text{}}^{\text{-5}}$ ausgelegt ist. Hierbei ist
- d: der Außendurchmesser der Verdampferrohre in Metern,
- s: die Rohrwandstärke der Verdampferrohre in Metern,
- Tₘₐₓ: die für das Rohrmaterial charakteristische zulässige Maximaltemperatur in °C und
- q: die Wärmestromdichte in kW/m² ist, wobei der einzusetzende Wert für die Wärmestromdichte das Produkt aus der mittleren Wärmestromdichte mit einem Sicherheitsfaktor.

Ein Ausführungsbeispiel der Erfindung wird anhand einer Zeichnung näher erläutert. Darin zeigen:
- Figur 1: in vereinfachter Darstellung einen Durchlaufdampferzeuger mit vertikal angeordneten Verdampferrohren,
- Figur 2: im Querschnitt ein einzelnes Verdampferrohr, und
- Figur 3: ein Diagramm mit Kennlinien A und B für die Massenstromdichte in Abhängigkeit von der Wärmestromdichte für Verdampferrohre.

Einander entsprechende Teile sind in allen Figuren mit den gleichen Bezugszeichen versehen.

In Figur 1 ist schematisch ein Durchlaufdampferzeuger 2 mit z.B. rechteckigem Querschnitt dargestellt, dessen vertikaler Gaszug von einer Umfassungswand 4 umgeben ist und eine Brennkammer bildet , die am Unterende in einen trichterförmigen Boden 6 übergeht. Der Boden 6 umfaßt eine nicht näher dargestellte Austragsöffnung 8 für Asche.

Im unteren Bereich A des Gaszugs sind eine Anzahl von Brennern 10, von denen nur einer gezeigt ist, in der aus vertikal angeordneten Verdampferrohren 12 gebildeten Umfassungswand der Brennkammer angebracht. Die Brenner 10 sind dabei für fossilen Brennstoff ausgelegt. Die vertikal verlaufend angeordneten Verdampferrohre 12 sind im Bereich A über Rohrstege oder Flossen 14 zur gasdichten Umfassungswand 4 miteinander verschweißt. Die beim Betrieb des Durchlaufdampferzeugers 2 von unten nach oben durchströmten Verdampferrohre 12 bilden im Bereich A eine Verdampferheizfläche 16.

In der Brennkammer befindet sich beim Betrieb des Durchlaufdampferzeugers 2 ein bei der Verbrennung eines fossilen Brennstoffs entstehender Flammenkörper 17, so daß sich der Bereich A des Durchlaufdampferzeugers 2 durch eine sehr hohe Wärmestromdichte q auszeichnet. Der Flammenkörper 17 weist ein Temperaturprofil auf, das, ausgehend von etwa der Mitte der Brennkammer, sowohl in vertikaler Richtung nach oben und nach unten als auch in horizontaler Richtung zu den Seiten, d. h. zu den Ecken der Brennkammer, hin abnimmt. Über dem unteren Bereich A des Gaszugs befindet sich ein zweiter flammenferner Bereich B, über dem ein dritter oberer Bereich C des Gaszugs vorgesehen ist. In den Bereichen B und C des Gaszugs sind Konvektionsheizflächen 18, 20 und 22 angeordnet. Oberhalb des Bereiches C des Gaszugs befindet sich ein Rauchgasaustrittskanal 24, über den das durch die Verbrennung des fossilen Brennstoffs erzeugte Rauchgas RG den vertikalen Gaszug verläßt. Die in Figur 1 dargestellten Verhältnisse für einen Durchlaufdampferzeuger 2 in Einzugbauart gelten in vergleichbarer Weise ebenso für einen Durchlaufdampferzeuger in Zweizugbauart.

Figur 2 zeigt ein auf der Innenseite mit Rippen 26 versehenes Verdampferrohr 12, das während des Betriebs des Durchlaufdampferzeugers 2 auf der Außenseite im Inneren der Brennkammer einer Beheizung mit der Wärmestromdichte q ausgesetzt und innen vom Strömungsmedium S durchströmt ist. Als Strömungsmedium S dient beispielsweise Wasser oder ein Wasser-Dampf-Gemisch.

Im kritischen Punkt, d. h. bei kritischem Druck pₖᵣᵢₜ von 221 bar, wird die Temperatur des Fluids oder Strömungsmediums S im Verdampferrohr 12 mit Tₖᵣᵢₜ bezeichnet. Für die Berechnung der maximalen Wärmespannung σₘₐₓ wird die maximal zulässige Materialtemperatur Tₘₐₓ am Rohrscheitel 28 der beheizten Seite der Rohrwand eingesetzt.

Der Innendurchmesser und der Außendurchmesser des Verdampferrohres 12 sind mit dᵢ bzw. d bezeichnet. Bei einem innenberippten Verdampferrohr 12 ist dabei als Innendurchmesser dᵢ der äquivalente Innendurchmesser einzusetzen, der den Einfluß der Rippenhöhen und -täler berücksichtigt. Der äquivalente Innendurchmesser ist dabei derjenige Innendurchmesser, den ein Glattrohr mit dem gleichen Strömungsquerschnitt hätte. Die Rohrwandstärke ist mit s bezeichnet.

Der Durchlaufdampferzeuger 2 ist derart ausgelegt, daß bei seinem Betrieb die Massenstromdichte m des die Verdampferrohre 12 durchströmenden Strömungsmediums S annähernd auf einem Stellwert gemäß der Beziehung${\text{m = 200 + 8,42 • 10}}^{\text{12}} {\text{• q}}^{\text{3}} {\text{• [d/(d - 2s)]s}}^{\text{2}} {\text{• T}}_{\text{max}} {\text{}}^{\text{-5}}$ gehalten wird. Dabei ist die Massenstromdichte m in kg/m² • s und die zulässige Maximaltemperatur Tₘₐₓ in °C einzusetzen. Weiterhin sind der Rohraußendurchmesser d sowie die Rohrwandstärke s in Meter einzusetzen. Als Wärmestromdichte q auf der Rohraußenseite in kW/m² ist ein mit einem Sicherheitsaufschlag versehener Wert einzusetzen. Dazu wird zunächst aus den technischen Daten des Durchlaufdampferzeugers 2, wie beispielsweise Querschnitt der Brennkammer, Feuerungsleistung etc., ein Wert für eine mittlere Wärmestromdichte ermittelt. Aus dem Wert für die mittlere Wärmestromdichte wird durch Multiplikation mit einem Sicherheitsfaktor ein Wert für eine maximale Wärmestromdichte abgeleitet. Der Sicherheitsfaktor liegt dabei im Falle einer Steinkohlefeuerung im Intervall von 1,4 bis 1,6 und im Falle einer Braunkohlefeuerung im Intervall von 1,6 bis 1,8. Der einzusetzende Wert für die Wärmestromdichte q wird durch Multiplikation der maximalen Wärmestromdichte mit einem weiteren Sicherheitsfaktor von 1.5 gebildet. Mit anderen Worten: der einzusetzende Wert für die Wärmestromdichte 7 beträgt bei Steinkohlefeuerung das 2,1-bis 2,4-fache und bei Braunkohlefeuerung das 2,4- bis 2,7-fache der aus den technischen Daten des Durchlaufdampferzeugers 2 ermittelbaren mittleren Wärmestromdichte.

In Abhängigkeit von der Wärmestromdichte q ergibt sich dabei als Auslegungskriterium für den Durchlaufdampferzeuger 2 ein Kennwert für die Massenstromdichte m, wie er in Figur 3 graphisch für verschiedene Rohrgeometrien und verschiedene Rohrmaterialien dargestellt ist. Dabei beschreibt die Kennlinie A diejenige Massenstromdichte in kg/m²s, die sich bei einem Geometrieparameter${\text{[d/(d-2s)]s}}^{\text{2}} {\text{von 4 • 10}}^{\text{-5}} {\text{m}}^{\text{2}}$ für eine zulässige Maximaltemperatur Tₘₐₓ von 590 °C ergibt. Der als zulässige Maximaltemperatur Tₘₐₓ zugrundegelegte Wert von etwa 590 °C ist dabei für einen Durchlaufdampferzeuger 2 relevant, dessen Verdampferrohre 12 aus dem Material HCM12 gefertigt sind. Die Kennlinie B gibt die besonders günstige Massenstromdichte m als Funktion der Wärmestromdichte q wieder für einen Durchlaufdampferzeuger 2, dessen Verdampferrohre 12 einen Geometrieparameter${\text{[d/(d-2s)]s}}^{\text{2}} {\text{von 10}}^{\text{-4}} {\text{m}}^{\text{2}}$ und eine zulässige Maximaltemperatur Tₘₐₓ von etwa 515 C aufweisen. Die zulässige Maximaltemperatur Tₘₐₓ von 515 C ist dabei für Verdampferrohre 12 aus dem Material 13 CrMo44 relevant.

Allgemein wird dabei für ein beliebiges Verdampferrohr 12 als zulässige Maximaltemperatur Tₘₐₓ ein nach der Beziehung${\text{T}}_{\text{max}} {\text{= T}}_{\text{krit}} \text{+ 6σ/(β • E)}$ ermittelter Wert zugrundegelegt. Dabei sind : Tₖᵣᵢₜ die Temperatur des Strömungsmediums S bei kritischem Druck pₖᵣᵢₜ in °C, σ die zulässige Spannung des Materials des Verdampferrohrs 12 in N/mm², β der thermische Ausdehnungskoeffizient des Materials des Verdampferrohrs 12 in 1/K und E der Elastizitätsmodul des Materials des Verdampferrohrs 12 in N/mm².

### Bezugszeichenliste

- 2: Durchlaufdampferzeuger
- 4: Umfassungswand
- 6: Boden
- 8: Austragsöffnung
- 10: Brenner
- 12: Verdampferrohr
- 14: Flossen
- 16: Verdampferheizfläche
- 17: Flammenkörper
- 18, 20, 22: Konvektionsheizflächen
- 24: Rauchgasaustrittskanal
- 26: Rippen
- 28: Rohrscheitel

- β: thermischer Ausdehnungskoeffizient
- σ: zulässige Spannung
- σₘₐₓ: Wärmespannung

- A: unterer Bereich d. Gaszugs
- B: flammenferner Bereich d. Gaszugs
- C: dritter oberer Bereich d. Gaszugs
- d,di: Außen- u. Innendurchmesser des Verdampferrohres
- m: Massenstromdichte
- q: Wärmestromdichte
- s: Rohrwandstärke
- s: Strömungsmedium
- Tₘₐₓ: Maximaltemperatur

## Patentansprüche

1. Verfahren zum Betreiben eines Durchlaufdampferzeugers (2) mit einer Brennkammer, deren Umfassungswand (4) aus miteinander gasdicht verschweißten, vertikal angeordneten Verdampferrohren (12) gebildet ist, bei dem die Verdampferrohre (12) von einem Strömungsmedium (S) durchströmt werden, wobei die Massenstromdichte m des Strömungsmediums (S) für Verdampferrohre (12) mit einem Rohraußendurchmesser d und mit einer Rohrwandstärke s sowie mit einer für das Rohrmaterial charakteristischen zulässigen Maximaltemperatur (Tₘₐₓ) in Abhängigkeit von der auf die Verdampferrohre (12) einwirkenden Wärmestromdichte q annähernd auf einem Stellwert gemäß der Beziehung${\text{m [kg/m}}^{\text{2}} {\text{s] = 200 + 8,42 • 10}}^{\text{12}} {\text{• q}}^{\text{3}} {\text{• [d/(d - 2s)]s}}^{\text{2}} {\text{• T}}_{\text{max}} {\text{}}^{\text{-5}}$ gehalten wird, wobei
d der Außendurchmesser der Verdampferrohre in Metern,
s die Rohrwandstärke der Verdampferrohre in Metern,
Tₘₐₓ die für das Rohrmaterial charakteristische zulässige Maximaltemperatur in °C und
q die Wärmestromdichte in kW/m² einzusetzen ist, wobei der einzusetzende Wert für die Wärmestromdichte das Produkt aus der maximalen Wärmestromdichte mit einem Sicherheitsfaktor ist.

2. Verfahren nach Anspruch 1, bei dem als zulässige Maximaltemperatur (Tₘₐₓ) ein nach der Beziehung${\text{T}}_{\text{max}} {\text{= T}}_{\text{krit}} \text{+ 6σ/(β • E)}$ ermittelter Wert zugrundegelegt wird, wobei (Tₖᵣᵢₜ) (°C) die Temperatur des Strömungsmediums (S) bei kritischem Druck (pₖᵣᵢₜ), σ(N/mm²) die zulässige Spannung, β(1/K) der thermische Ausdehnungskoeffizient und E(N/mm²) der Elastizitätsmodul des Materials der Verdampferrohre (12) ist.

3. Verfahren nach Anspruch 1 oder 2, wobei die Verdampferrohre (12) aus dem Material 13 CrMo 44 gefertigt sind, und wobei als zulässige Maximaltemperatur ein Wert von etwa Tₘₐₓ = 515° C zugrundegelegt wird.

4. Verfahren nach Anspruch 1 oder 2, wobei die Verdampferrohre (12) aus dem Material HCM 12 gefertigt sind, wobei als zulässige Maximaltemperatur ein Wert von etwa Tₘₐₓ = 590° C zugrundegelegt wird.

5. Durchlaufdampferzeuger (2) mit einer Brennkammer, deren Umfassungswand (4) aus miteinander gasdicht verschweißten, vertikal angeordneten Verdampferrohren (12) mit einem Rohraußendurchmesser d und mit einer Rohrwandstärke s sowie mit einer für das Rohrmaterial charakteristischen zulässigen Maximaltemperatur (Tₘₐₓ) gebildet ist, wobei die Dampferzeugerrohre (12) von einem Strömungsmedium (S) durchströmbar sind und auf ihrer Innenseite eine Oberflächenstruktur aufweisen, und der bei einer auf die Verdampferrohre (12) einwirkenden Wärmestromdichte q für eine Massenstromdichte m gemäß der Beziehung${\text{m [kg/m}}^{\text{2}} {\text{s] = 200 + 8,42 • 10}}^{\text{12}} {\text{• q}}^{\text{3}} {\text{• [d/(d - 2s)]s}}^{\text{2}} {\text{• T}}_{\text{max}} {\text{}}^{\text{-5}}$ ausgelegt ist, wobei
d der Außendurchmesser der Verdampferrohre in Metern,
s die Rohrwandstärke der Verdampferrohre in Metern,
Tₘₐₓ die für das Rohrmaterial charakteristische zulässige Maximaltemperatur in °C und
q die Wärmestromdichte in kW/m² ist, wobei der einzusetzende Wert für die Wärmestromdichte das Produkt aus der maximalen Wärmestromdichte mit einem Sicherheitsfaktor ist.

6. Durchlaufdampferzeuger (2) nach Anspruch 5, dessen Verdampferrohre (12) aus dem Material 13CrMo 44 gefertigt sind, wobei für die zulässige Maximaltemperatur (Tₘₐₓ) ein Wert von 515° C zugrundegelegt ist.

7. Durchlaufdampferzeuger (2) nach Anspruch 5, dessen Verdampferrohre (12) aus dem Material HCM 12 gefertigt sind, wobei für die zulässige Maximaltemperatur (Tₘₐₓ) ein Wert von 590° C zugrundegelegt ist.

## Claims

1. Method of operating a once-through steam generator (2) having a combustion chamber whose containing wall (4) is formed from vertically arranged evaporator tubes (12) welded to one another in a gas-tight manner, in which method a flow medium (S) flows through the evaporator tubes (12), in which case the mass flow density m of the flow medium (S) for evaporator tubes (12) having a tube outside diameter d and a tube wall thickness s and an admissible maximum temperature (Tₘₐₓ) characteristic of the tube material, as a function of the heat flow density q acting on the evaporator tubes (12), is kept approximately at a regulated value according to the equation${\text{m [kg/m}}^{\text{2}} {\text{s] = 200 + 8.42 • 10}}^{\text{12}} {\text{• q}}^{\text{3}} {\text{• [d/(d - 2s)] • T}}_{\text{max}} {\text{}}^{\text{-5}}$ where
d is the outside diameter of the evaporator tubes in metres,
s is the tube wall thickness of the evaporator tubes in metres,
Tₘₐₓ is the admissible maximum temperature in °C characteristic of the tube material, and
q is the heat flow density in kW/m²,
where the value to be used for the heat flow density is the product of the maximum heat flow density and a safety factor.

2. Method according to Claim 1, in which a value determined according to the equation${\text{T}}_{\text{max}} {\text{= T}}_{\text{crit}} \text{+ 6σ(β • E)}$ is taken as a basis for the admissible maximum temperature (Tₘₐₓ), where (T_{crit}) (°C) is the temperature of the flow medium (S) at critical pressure (p_{crit}), σ (N/mm²) is the admissible stress, β (1/K) is the coefficient of thermal expansion and E (N/mm²) is the modulus of elasticity of the material of the evaporator tubes (12).

3. Method according to Claim 1 or 2, the evaporator tubes (12) being made of the material 13 CrMo 44, a value of approximately Tₘₐₓ = 515° C being taken as a basis for the admissible maximum temperature.

4. Method according to Claim 1 or 2, the evaporator tubes (12) being made of the material HCM 12, a value of approximately Tₘₐₓ = 590° C being taken as a basis for the admissible maximum temperature.

5. Once-through steam generator (2) having a combustion chamber whose containing wall (4) is formed from vertically arranged evaporator tubes (12) welded to one another in a gas-tight manner and having a tube outside diameter d and a tube wall thickness s and an admissible maximum temperature (Tₘₐₓ) characteristic of the tube material, in which case a flow medium (S) can flow through the steam generator tubes (12), and the steam generator tubes (12) have a surface structure on their inside and, at a heat flow density q acting on the evaporator tubes (12), which generator is designed for a mass flow density m according to the equation${\text{m [kg/m}}^{\text{2}} {\text{s] = 200 + 8.42 • 10}}^{\text{12}} {\text{• q}}^{\text{3}} {\text{• [d/(d - 2s)] • T}}_{\text{max}} {\text{}}^{\text{-5}}$ where
d is the outside diameter of the evaporator tubes in metres,
s is the tube wall thickness of the evaporator tubes in metres,
Tₘₐₓ is the admissible maximum temperature in °C characteristic of the tube material, and
q is the heat flow density in kW/m²,
where the value to be used for the heat flow density is the product of the maximum heat flow density and a safety factor.

6. Once-through steam generator (2) according to Claim 5, the evaporator tubes (12) of which are made of the material 13CrMo 44, a value of 515° C being taken as a basis for the admissible maximum temperature (Tₘₐₓ).

7. Once-through steam generator (2) according to Claim 5, the evaporator tubes (12) of which are made of the material HCM 12, a value of 590° C being taken as a basis for the admissible maximum temperature (Tₘₐₓ).

## Revendications

1. Procédé pour faire fonctionner un générateur (2) de vapeur à passage direct, ayant une chambre de combustion dont la paroi (4) de pourtour est constituée de tubes (12) d'évaporateur, soudés entre eux de manière étanche au gaz et disposés verticalement, dans lequel un fluide (S) en écoulement, passe dans les tubes (12) d'évaporateur, le débit m massique du fluide (F) en écoulement pour des tubes (12) d'évaporateur d'un diamètre d extérieur et d'une épaisseur s de paroi de tube ainsi que d'une température (Tₘₐₓ) maximum admissible caractéristique du matériau du tube, étant maintenu en fonction de la densité q de flux calorifique à peu près à une valeur de réglage suivant la relation${\text{m [kg/m}}^{\text{2}} {\text{s] = 200 + 8,42 • 10}}^{\text{12}} {\text{• q}}^{\text{3}} {\text{• [d/(d - 2s)]s}}^{\text{2}} {\text{• T}}_{\text{max}} {\text{}}^{\text{-5}}$ dans laquelle il faut porter
d le diamètre extérieur des tubes de l'évaporateur en mètres,
s l'épaisseur de la paroi des tubes de l'évaporateur en mètres,
Tₘₐₓ la température maximum admissible caractéristique du matériau des tubes en °C et
q le flux calorifique en kW/m², la valeur à porter pour le flux calorifique étant le produit du flux calorifique maximum et d'un facteur de sécurité.

2. Procédé suivant la revendication 1, dans lequel on prend comme température (Tₘₐₓ) maximum admissible, une valeur déterminée par la relation${\text{T}}_{\text{max}} {\text{= T}}_{\text{krit}} \text{+ 6σ/(β • E)}$ dans laquelle (Tₖᵣᵢₜ) (°C) est la température du fluide (S) en écoulement sous la pression (Pₖᵣᵢₜ) critique, σ(N/mm²) est la contrainte admissible, β(1/K) est le coefficient de dilatation thermique et E(N/mm²) est le module d'élasticité du matériau des tubes (12) de l'évaporateur.

3. Procédé suivant la revendication 1 ou 2, dans lequel les tubes (12) de l'évaporateur sont en le matériau 13 CrMo 44, et l'on prend comme température maximum admissible une valeur d'environ Tₘₐₓ = 515°C.

4. Procédé suivant la revendication 1 ou 2, dans lequel les tubes (12) de l'évaporateur sont en le matériau HCM 12 et l'on prend comme température maximum admissible une valeur d'environ Tₘₐₓ = 590°C.

5. Générateur de vapeur à passage direct ayant une chambre de combustion, dont la paroi (4) de pourtour est constituée de tubes (12) d'évaporateur soudés entre eux de manière étanche au gaz et disposés verticalement, d'un diamètre d extérieur et d'une épaisseur s de paroi ainsi que d'une température Tₘₐₓ maximum admissible caractéristique du matériau des tubes, un fluide (S) en écoulement pouvant passer dans les tubes (12) du générateur de vapeur, qui présentent sur leur côté intérieur une structure superficielle et qui sont conçus pour un flux q calorifique agissant sur les tubes (12) de l'évaporateur, pour un débit m massique suivant la relation${\text{m [kg/m}}^{\text{2}} {\text{s] = 200 + 8,42 • 10}}^{\text{12}} {\text{• q}}^{\text{3}} {\text{• [d/(d - 2s)]s}}^{\text{2}} {\text{• T}}_{\text{max}} {\text{}}^{\text{-5}}$ dans laquelle il faut porter
d le diamètre extérieur des tubes de l'évaporateur en mètres,
s l'épaisseur de la paroi des tubes de l'évaporateur en mètres,
Tₘₐₓ la température maximum admissible caractéristique du matériau des tubes en °C et
q le flux calorifique en kW/m², la valeur à porter pour le flux calorifique étant le produit du flux calorifique maximum et d'un facteur de sécurité.

6. Générateur (2) de vapeur suivant la revendication 5, dont les tubes (12) du générateur sont en le matériau 13CrMo 44, en prenant pour la température (Tₘₐₓ) maximum admissible une valeur de 515°C.

7. Générateur (2) de vapeur à passage direct suivant la revendication 5, dont les tubes (12) d'évaporateur sont en un matériau HCM 12, en prenant pour la température (Tₘₐₓ) maximum admissible une valeur de 590°C.
